# EUROPÄISCHE PATENTSCHRIFT

(11) **EP 0 892 112 B1**
(45) Veröffentlichungstag und Bekanntmachung des Hinweises auf die Patenterteilung: **20.10.2004**
(21) Anmeldenummer: 98112809.3
(22) Anmeldetag: 10.07.1998
(51) Int. Cl.: E01C 11/22, E01F 1/00

(54) **Begrenzung einer Fahrbahn für Busse sowie für Busse und Schienenfahrzeuge an kombinierten Haltestellen**
Road kerbstone for buses and for combined stops for trams and buses
Bordure de route pour autobus et pour arrêt combiné pour trams et autobus

(30) Priorität: 14.07.1997 DE 19730055
(43) Veröffentlichungstag der Anmeldung: 20.01.1999
(73) Patentinhaber: Dresdner Verkehrsbetriebe AG, 01129 Dresden (DE)
(72) Erfinder: Hanusch, Leonhard, 01462Gohlis (DE)
(74) Vertreter: Patentanwälte Lippert, Stachow, Schmidt & Partner

(56) Entgegenhaltungen:
- EP-A- 0 544 202
- DE-A- 2 820 545
- DE-U- 9 410 486
- DE-U- 9 421 098
- FR-A- 2 436 216

## Beschreibung

Die Erfindung betrifft eine Begrenzung einer Fahrbahn für Busse und/oder für Busse und Schienenfahrzeuge an kombinierten Haltestellen, wobei die Begrenzung zur Fahrbahn hin für die Spurführung der Busse eine Anfahrfläche aufweist und die horizontale Oberseite der Begrenzung als Einstiegsebene für Fahrgäste dient, wobei zwischen der Oberseite der Begrenzung und der Anfahrfläche eine Aussparung mit einer im wesentlichen horizontalen Flanke angeordnet ist.

Die Erfindung kann insbesondere als Begrenzung einer Fahrbahn für Niederflurfahrzeuge eingesetzt werden, bei denen der Wagenkasten beim Halt abgesenkt werden kann. Die horizontale Oberseite der Begrenzung an Haltestellen kann als Einstiegsebene für Fahrgäste dienen.

Im modernen Straßenverkehr werden zunehmend, insbesondere für Haltestellen, Fahrbahnbegrenzungen gefordert, an die der Bus heran fahren kann, damit bei jedem Halt der gleiche Seitenabstand der Busse zur Haltestelle gewährleistet wird.

Nach dem Stand der Technik sind Lösungen bekannt, bei denen die Fahrbahnen der Busse durch spezielle Bordsteine begrenzt werden, an die der Bus mit gegebener Vorsicht anfahren kann. Die Bordsteine ermöglichen, daß einerseits die Reifen der Busse nicht beschädigt werden und andererseits ein minimierter Abstand zur Bahnsteigkante bzw. den Rand der Haltestelle realisiert werden kann, wobei der seitliche Abstand von der Bahnsteigkante stark durch den einzelnen subjektiven Fahrer beeinflußt wird und dadurch sehr variabel ist. Von besonderer Bedeutung ist diese Forderung bei den niedrig liegenden Wagenkästen der Niederflurfahrzeuge.

Vom Schienenfahrzeugverkehr ist es seit längerem bekannt, die Bahnsteigebene und die Einstiegsebene der Fahrzeuge in eine Ebene zu legen und die Bahnsteigkante relativ nahe an den Fahrzeugkörper heranzuführen, insbesondere dann, wenn einheitliche Schienenfahrzeuge eingesetzt werden können.

Für Busse sind Bahnsteige wie bei den Schienenfahrzeugen nicht möglich, da die Gefahr besteht, daß der Bus mit seinem unteren Fahrzeugkörper und/oder mit seinem Achsenüberstand mit der Bahnsteigkante kollidiert. Die Busse erfordern somit regelmäßig niedrigere Einstiegsebenen, über die der Bus, beim Heranfahren an die Haltestelle, mit seinem Fahrzeugkörper problemlos übergreifen kann.

Die DE-OS 28 20 545 gibt einen Bordstein zur seitlichen Begrenzung einer Fahrbahn an, der im oberen Teil auf seiner der Fahrbahn zugewandten Seite eine gegen die Fahrbahn geneigte erste Schrägfläche aufweist, die unten in eine zweite flachere Schrägfläche übergeht und die Schrägflächen durch eine Ausrundungsfläche verbunden sind, deren Krümmungshalbmesser etwa 1/3 der über der Fahrbahnfläche hinausragenden Bordhöhe beträgt. Durch die spezielle Gestaltung dieses Bordsteines soll der Reifen beim Anfahren weitgehend beschädigungsfrei abgelenkt werden.

Beim Einsatz von sogenannten Niederflurbussen ist es zwar möglich, die Einstiegshöhe im Stillstand gegenüber der Höhe des Haltestellenbereiches abzusenken, es bleibt aber dennoch ein erheblicher Höhenunterschied, der beim Fahrgastwechsel mit Kinderwagen, Behindertenfahrstühlen sowie bei älteren Menschen und Kindern als Fahrgäste nachteilig in Erscheinung tritt.

Im modernen Straßenverkehr werden zunehmend auch Haltestellen gefordert, die gleichzeitig als Haltestelle für den Busverkehr wie auch für den Schienenfahrzeugverkehr dienen können. Schienenfahrzeuge sind dabei in erster Linie Straßenbahnen, es können aber auch andere schienengebundene Fahrzeuge, z. B. S-Bahnen oder Vorortzüge, sein. Derartig kombinierte Haltestellen sind für die öffentlichen Verkehrsmittel wesentlich vorteilhafter als die getrennten Haltestellen für Busse und Schienenfahrzeuge. Der Haltepunkt der Busse und der Schienenfahrzeuge liegt dabei praktisch im gleichen Haltestellenabschnitt, die dadurch verkürzt werden können. Des weiteren liegen derartige kombinierte Haltestellen vorteilhafterweise vollständig außerhalb des öffentlichen Straßenverkehrs mit Kraftfahrzeugen.

Der Fahrgastwechsel kann konzentriert an der gleichen Bahnsteigkante erfolgen. Lästige Übergangswege von Bahnsteig zu Bahnsteig und insbesondere gefahrvolle Überquerungen der Straßen des öffentlichen Straßenverkehrs werden vermieden. Von Bedeutung ist des weiteren, daß der öffentliche Straßenverkehr nicht beeinträchtigt wird und Verkehrsstaus verringert werden.

Bei der Erstellung von kombinierten Haltestellen für Busse und Schienenfahrzeuge besteht das Problem, daß die Busse ein grundsätzlich anderes Spur- und Fahrzeugprofil aufweisen, als die Schienenfahrzeuge und die jeweiligen Einstiegskanten nicht auf eine Ebene gebracht werden können.

Die EP 0 544 202 gibt einen Bordstein an, der insbesondere für den kombinierten Bahn/Omnibus-Verkehr vorgesehen ist. Dieser Bordstein besteht aus einem quaderförmigen Fertigbauteil mit einer als Auftrittsfläche dienenden Oberseite, eine als Begrenzung wirksame Vorderseite, eine Rückseite und eine Unterseite, wobei die Vorderseite eine von unten nach oben zurückweichenden Schrägfläche aufweist, die in ihrem unteren Bereich in einen konkav gewölbtem Abschnitt übergeht, wobei der konkav gewölbte Abschnitt in einen im wesentlichen ebenen, im Einbauzustand nahezu horizontal verlaufenden und in die angrenzende Fahrbahn übergehenden Abschnitt übergeht sowie die Schrägfläche eine zur Spurführung der Omnibusse in Haltestellen mit Omnibusverkehr, insbesondere mit kombiniertem Bahn/Bus-Verkehr, bestimmte Ausbildung besitzt.

Bei den Lösungen nach dem Stand der Technik besteht das Problem, daß durch die Gestaltung der Fahrzeugkörper in Verbindung mit der jeweiligen Spurlage der Räder der Busse die Einstiegshöhe zwischen der Bahnsteigebene und dem Eingangshöhe der Busse relativ groß ist. Die Verhältnisse wie bei Schienenfahrzeigen werden bei weitem nicht erreicht.

Die DE 94 21 098 U offenbart einen Bordstein, insbesondere für Bushaltestellen, der eine obere Trittfläche zum fluchtenden Abschluss mit einer Gehsteigoberfläche, einen unteren Sockelbereich zum Einbau in den Boden und eine zurückweichend geneigte Reifenabweisfläche zwischen dem Sockelbereich und der Trittfläche aufweist. Er zeichnet sich dadurch aus, dass zwischen der Reifenabweisfläche und der Trittfläche eine Signalfläche vorgesehen ist. Dabei verläuft die Signalfläche schräg zurückgesetzt gegenüber der Reifenabweisfläche und geht in einer kurzen abrupten Stufe in die Reifenabweisfläche über.

Mit einem derartigen Bordstein soll eine Gefährdung der Reifen anfahrender Fahrzeuge derart verringert werden, dass der Fahrzeugführer den für die Fahrzeugreifen gefährlichen Bereich des Bordsteins besser erkennen und sein Fahrverhalten darauf einstellen kann.

Dabei kann allerdings eine Beschädigung des unteren Fahrzeugkörpers oder der überstehenden Achsen durch eine Kollision mit diesem Bordstein nicht wirksam verhindert werden, insbesondere dann nicht, wenn die Einstiegshöhe in das Fahrzeug sehr niedrig sein soll oder gar mit der Trittfläche fluchten soll.

Die Aufgabe der Erfindung besteht darin, eine Begrenzung für Busse oder für eine kombinierte Haltestelle für Busse und Schienenfahrzeuge zu schaffen, bei der die Einstiegsebene der Schienenfahrzeuge sowie der Busse weitgehend an die Haltestellenebene angepasst ist, der seitliche Abstand der Einstiegskante weitgehend minimiert ist und bei der eine Beschädigung der unteren Fahrzeugkörper und/oder der überstehenden Achsen durch Kollision mit der Begrenzung verhindert wird.

Die Erfindung löst die Aufgabe durch eine Begrenzung einer Fahrbahn für Busse und/oder für Busse und Schienenfahrzeuge an kombinierten Haltestellen mit den im kennzeichnende Teil des Anspruches 1 angegebenen Merkmalen.

Vorteilhafte Weiterbildungen der Erfindung sind in den kennzeichnenden Merkmalen der Unteransprüche gekennzeichnet und werden nachstehend zusammen mit der Beschreibung der bevorzugten Ausführung der Erfindung einschließlich der Zeichnung näher dargestellt.

Der Kern der Erfindung besteht darin, daß die Begrenzung eine spezielle Aussparung aufweist, die für besonders ausgewählte Busse nach dem Anfahren an die Anfahrfläche einen sicherheitstechnisch minimal erforderlichen Freiraum gegenüber der Begrenzung aufweist und bei den kombinierten Haltestellen für Busse und Schienenfahrzeuge diese Aussparung zusätzlich an den sicherheitstechnisch minimal erforderlichen Freiraum der besonders ausgewählten Schienenfahrzeuge angepaßt wird, wobei die Ebene der Oberseite der Begrenzung in der Ebene der Einstiegshöhe der Schienenfahrzeuge liegt.

Bezogen auf die besonders ausgewählten Busse, kann dadurch die Oberseite der Begrenzung, insbesondere dann, wenn diese eine Haltestelle begrenzt, weitgehend in die Einstiegsebene der Busse gelegt werden kann.

Die Oberseite der Begrenzung kann auch, z. B. bei modernen Niederflurbussen mit Absenktechnik (kneeling), niedriger liegen, derart daß der Wagenkasten des Busses, beispielsweise beim schrägen Anfahren an die Anfahrfläche der Begrenzung, die Oberseite der Begrenzung übergreifen kann und erst nach dem Halt in Richtung der Ebene der Oberseite der Begrenzung abgesenkt wird.

Durch diese erfindungsgemäße Lösung ist es somit je nach konkreter Ausgestaltung möglich, eine maximale Minimierung der Einstiegshöhe der Busse gegenüber der Haltestellenebene zu erreichen. Die Lage der äußeren vertikalen Ebene des Fahrzeugkörpers der Busse gegenüber der vertikalen Ebene der vertikalen Flanke der Aussparung kann derart gewählt werden, daß diese Ebenen sich weitgehend annähern und sogar im wesentlichen in einer Ebene liegen. Von besonderem Vorteil ist dabei, daß der Abstand des Busses zum Formstein im Einstiegsbereich, sowohl horizontal wie vertikal, auf weniger als 5 cm eingestellt werden kann. Damit ist auch für Behinderte, Rollstuhlfahrer, ältere Leute und Kinder der Einstieg in den Bus problemlos möglich.

Durch die erfindungsgemäße Lösung können die Busse auch nicht mit der Begrenzung bzw. dem Formstein kollidieren, da z. B. der vordere untere Fahrzeugkörper auch beim schrägen Anfahren der Busse an die Anfahrfläche in den Freiraum der Aussparung am Formstein eintauchen kann.

Die konkrete Gestaltung der Begrenzung kann dabei von der konkret beschriebenen Lösung abweichen. Z. B. kann die erfindungsgemäße Begrenzung auch aus mehreren Einzelteilen zusammengestellt werden.

Die Erfindung soll nachfolgend an zwei Ausführungsbeispiele näher erläutert werden.

Zugehörig zum Ausführungsbeispiel I zeigt Figur 1 einen Querschnitt durch eine erfindungsgemäße Begrenzung an einer Haltestelle für Busse.

Zugehörig zum Ausführungsbeispiel II zeigt die Figur 2 einen Querschnitt durch einen kompletten Haltestellenbereich einer kombinierten Haltestelle für Busse und Straßenbahnen. Figur 3 zeigt das Detail A aus Figur 2 und Figur 4 zeigt das Detail B aus Figur 2.

### Ausführungsbeispiel I

Die Figur 1 zeigt einen Bus 1 am Rande einer Fahrbahn 2.

Die erfindungsgemäße Begrenzung wird durch den kompakten Formstein 3 aus armiertem Beton gebildet. Der Formstein 3 weist eine untere Auffahrfläche 4 auf, die in der Ebene der Fahrbahn 2 liegt und so breit ist, daß das Rad 5 mit seiner gesamten Radlast auf die Auffahrfläche 4 einwirkt.

Die Ebene der Haltestelle 7 und die Oberseite 6 des Formsteines 3 befinden sich in einer Ebene.

Zwischen der Auffahrfläche 4 und der Oberseite 7 weist der Formstein 3 eine Anfahrfläche 8 und eine Aussparung 9 auf. Die Anfahrfläche 8 dient dabei als seitliche Spurführung für den Bus 1 beim Anfahren an die Begrenzung bzw. Haltestelle. Die Aussparung 9 ist spezifisch an die besonders ausgewählten Busse 1 angepaßt, derart daß der Abstand der unteren Fahrzeugkörper und/oder der Achsenüberstände der Busse 1 nach dem Anfahren an die Anfahrfläche 8 im wesentlichen dem sicherheitstechnisch minimal erforderlichen vertikalen und horizontalen Freiraum entspricht. Die vertikale Flanke 10 und die horizontale Flanke 11 der Aussparung 9 sind demnach in ihrer Lage an den beschriebenen in der Praxis erforderlichen Freiraum angepaßt.

Im Ausführungsbeispiel I ist als Bus 1 ein Niederflurbus eingesetzt, der eine Absenkmechanik aufweist (kneeling), wodurch der gesamte Fahrzeugkörper nach dem Stillstand an der Haltestelle abgesenkt werden kann. In der Zeichnung ist diese abgesenkte Stellung dargestellt, d. h. im Moment des Anfahrens des Rades 5 an die Anfahrfläche 8 liegt der Fahrzeugkörper um einige Zentimeter (in der Praxis 5 bis 8cm) höher.

Mit der erfindungsgemäßen Begrenzung bzw. dem Formstein 3 im Ausführungsbeispiel ist es möglich, auch unter Beachtung von in der Praxis erforderlichen Sicherheitsabständen, daß die vertikale Flanke 10 und die vertikale Außenfläche 12 des Fahrzeugkörpers des Busses 1 nur wenige Zentimeter Abstand aufweisen. In der Praxis kann der Abstand auf 3 bis 5 cm reduziert werden. Dabei wird immer davon ausgegangen, daß der Fahrer mit gebotener Vorsicht den Bus 1 an die Anfahrfläche 8 des Formsteines 3 heran steuert.

Die Einstiegshöhe zwischen der Oberseite 6 des Formsteines 3 bis zur Einstiegsebene 14 des Busses 1 kann in der Praxis bis auf 5 cm reduziert werden, dabei liegt die Oberseite 6 des Formsteines 3 aus Sicherheitsgründen noch geringfügig unterhalb der horizontalen Außenfläche 13 des Fahrzeugkörpers des Busses 1.

Mit der erfindungsgemäßen Lösung ist es möglich, den Abstand des Busses 1 zum Formstein 3 im Einstiegsbereich, sowohl horizontal wie vertikal, auf weniger als 5 cm einzustellen. Damit ist insbesondere für Behinderte, Rollstuhlfahrer, ältere Leute und Kinder der Einstieg in den Bus 1 problemlos möglich.

### Ausführungsbeispiel II

Das Ausführungsbeispiel II beschreibt eine kombinierte Haltestelle für Busse und Straßenbahnen. Der Unterschied gegenüber dem Ausführungsbeispiel I besteht im wesentlichen darin, daß zusätzlich zum Busbetrieb an der gleichen Haltestelle auch Straßenbahnen halten. Die Haltestelle wird in zwei Richtungen befahren und weist beidseitig Bahnsteige auf.

In Fig. 2 ist ein Querschnitt durch einen Haltestellenbereich dargestellt.

Ein Bus 21 und eine Straßenbahn 22 befinden sich beide im Haltestellenbereich. Dabei ist beim üblichen Rechtsverkehr der Bus 21 mit der Vorderfront dargestellt und die Straßenbahn 22 ist mit der Rückfront zu sehen.

Beide Verkehrsmittel, der Bus 21 und die Straßenbahn 22, befinden sich auf der Fahrbahn 23, etwa in der Mitte der Haltestelle. Die Fahrbahn 23 wird gebildet von der Oberkante 24 der Schiene 25 (Fig. 3 und 4) für die Straßenbahn 22 und der Fahrbahndecke 26 für die Busse 21, wobei sich die Oberkante 24 und die Fahrbahndecke 26 auf einer Ebene befinden. Die Fahrbahn 23 ist derart ausgebildet, daß sie auch gefahrlos von Fahrgästen überquert werden kann. Beidseitig der Fahrbahn 23 befinden sich Bahnsteige 27 und 28. Die Bahnsteigebene 29, d.h. die Ebene der Auftrittsfläche für die Fahrgäste, befindet sich beidseitig auf gleicher Höhe und in einem definiertem Abstand oberhalb der Fahrbahn 23, die im wesentlichen die Einstiegshöhe der Straßenbahn 22, gemessen von der Oberkante 24, entspricht. Beispielhaft ist der Bahnsteig 28 mit einem Geländer 30 gegenüber einer Straße 31 für den öffentlichen Straßenverkehr mit Kraftfahrzeugen abgegrenzt. Der Bahnsteig 27 weist einen Fahrgastunterstand 32 auf. Der eigentliche Erfindungsgegenstand besteht in der Anordnung und der Ausbildung der Begrenzung der Fahrbahn 23 gegenüber den Bahnsteigen 27 und 28. Im Beispiel wird die Begrenzung durch einen Formstein 33 gebildet, wie er nachfolgend in Verbindung mit der Zeichnung in Fig. 3 und 4 noch näher beschrieben wird.

In Fig. 3 ist das Detail A in Fig. 2 vergrößert dargestellt. Es zeigt die Ausgestaltung der Fahrbahn 23 mit der Oberkante 24 der Schiene 25 und der Fahrbahndecke 26. Daran schließt sich der Formstein 33 und die Bahnsteigebene 29 an. Der Formstein 33 befindet sich mit seiner Oberseite 34 in der Bahnsteigebene 29, die beide im wesentlichen spaltfrei ineinander übergehen. Der Formstein 33 ist als kompakter Betonstein ausgebildet, der mit seinen Rückflächen 35 und 36 in einem tragfähigen Betonlager 37 gelagert ist.

Der Übergang von der Fahrbahn 23 zur Bahnsteigebene 29 wird durch eine Anfahrfläche 38 und die Flächen der erfindungsgemäßen Aussparung 40 gebildet. Die Anfahrfläche 38 dient dabei als seitliche Spurführung für den Bus 21 beim Anfahren an die Haltestelle. Weitere Einzelheiten entsprechen den Ausführungen im Ausführungsbeispiel I.

Die Aussparung 40 ist derart gestaltet, daß ein sicherheitstechnisch minimal erforderlicher vertikaler und horizontaler Freiraum "a" zwischen dem unteren Fahrzeugkörper 41 der Straßenbahn 22 und der vertikalen Flanke 43 bzw. der horizontalen Flanke 50 gewährleistet ist, wenn die Einstiegsebene 42 in der Bahnsteigebene 29 liegt, d.h. wenn der Abstand "b" zwischen diesen beiden Ebenen bei belasteter Straßenbahn 22 gegen Null geht. Zum besseren Verständnis ist der Abstand "b" als tatsächlicher Abstand in Fig. 2 eingezeichnet.

Der Abstand des Einstieges der Straßenbahn 22 zur Haltestellenkante (Flanke 43 / Bahnsteigebene 29) entspricht damit dem sicherheitstechnisch minimalem erforderlichen Abstand "a" und ist in der Praxis geringer als 5 cm. Kinderwagen, Behindertenfahrzeuge sowie ältere Menschen und Kinder können somit gefahrlos in die Straßenbahn 22 ein- und aussteigen.

Die Anfahrfläche 38 ist für den Fahrgastwechsel bei der Straßenbahn 22 ohne Bedeutung. Der Abstand "a" wird praktisch über den Abstand "c" zwischen der vertikalen Flanke 43 der Aussparung 40 von der Schiene 25 festgelegt.

Fig. 4 zeigt das Detail B in Fig. 2 in vergrößerter Darstellung. Die einzelnen Positionen entsprechen, soweit diese nicht gesondert erwähnt sind, denen in Fig. 3.

Die Zeichnung zeigt in Figur 4 einen Bus 21 mit seinem unteren Fahrzeugkörper 44, der mit seinem Vorderrad 45 an die Anfahrfläche 38 des Formsteines 33 herangefahren ist, derart daß die Spurlinie 46 einen Abstand "d" zur vertikalen Flanke 43 aufweist. Fährt der Bus 21 nicht nahe genug an den Formstein 33 heran, wird der Abstand "d" ungewollt größer. Wenn der Bus 21 jedoch zu nahe an den Formstein 33 heranfährt, wird er über sein Vorderrad 45 von der Anfahrfläche 38 weg in die Spurlinie 46 gedrückt. Erfindungsgemäß wird das Normalmaß des Abstandes "d" durch die Lage Anfahrfläche 38 in Verbindung mit der vertikalen Flanke 43 derart bestimmt, daß die äußere vertikale Ebene des unteren Fahrzeugkörpers 41 und die vertikale Flanke 43 im wesentlichen in einer Ebene liegen.

Der Abstand "e" zwischen der Oberseite 34 des Formsteines 33 und der Einstiegsebene 47 des Busses 21 ist, entgegen den Verhältnissen der Straßenbahn 22 nach Fig. 3, im vorliegenden Beispiel nicht auf den Wert Null absenkbar. In der Praxis ist es erforderlich, daß zwischen der Unterkante des Fahrzeugkörpers 44 des Busses 21 und der Oberseite 34 des Formsteines 33 ein sicherheitstechnisch erforderlicher Mindestabstand eingehalten wird, damit es beim schrägen Anfahren und bei maximaler Belastung der Busse 21 zu keiner Kollision des unteren Fahrzeugkörpers 44 mit dem Formstein 33 kommt. Dieser sicherheitstechnisch erforderliche Mindestabstand ist in der Phase des Anfahrens des Rades 45 an die Anfahrfläche 38 zwischen der Oberseite 34 und dem unteren Fahrzeugkörper 44 einzuhalten. Nach dem Stillstand des Busses 21 bezieht sich der erforderliche Mindestabstand auf die horizontale Flanke 50, wobei sich der Fahrezugkörper 44 immer noch oberhalb der Oberseite 34 des Formsteines 33 befinden sollte.

Beim Einsatz von Niederflurfahrzeugen als Busse 21 ist es dennoch möglich, den Abstand "e" auf einen Wert gegen Null abzusenken, soweit diese Busse mit einer Einrichtung zum Absenken der Wagenkästen (Kneeling) beim Betriebshalt ausgerüstet sind.

Im Ausführungsbeispiel ist der Formstein 33 derart ausgebildet, daß das Vorderrad 45 beim Anfahren an die Anfahrfläche 38 mit seiner vollen Breite auf einer horizontalen Auffahrfläche 48 auffährt. Im Beispiel ist diese Auffahrfläche 48 bis an die Schiene 25 ausgebildet, d. h. unter Einhaltung eines Montagespaltes 39. Dadurch ist in diesem Bereich kein weiteres Bauteil zur Ausbildung der Fahrbahn 23, z. B. ein Füllstein, erforderlich. Bei entsprechenden Gegebenheiten kann zwischen der Anfahrfläche 38 und der Schiene 25 aber auch eine andere Konstruktion gewählt werden.

Der Vorteil der Ausbildung des Formsteines 33 mit der Auffahrfläche 48 besteht insbesondere darin, daß der Bus 21 über das Vorderrad 45 mit seiner anteiligen Masse M derart auf den Formstein 33 drückt, daß eine Horizontalkraft H, die beim Anfahren des Vorderrades 45 an die Anfahrfläche 38 auftritt, weitgehend innerhalb des Formsteines 33 aufgenommen wird. Restliche Horizontalkräfte, welche nicht innerhalb des Formsteines 33 aufgenommen werden können, werden vom Betonlager 49 aufgenommen, so daß ein seitliches Verschieben des Formsteines 33 in Richtung der Bahnsteigebene 29 verhindert wird.

Der Vorteil der erfindungsgemäßen Lösung, wie sie im Ausführungsbeispiel II dargestellt wurde, besteht insbesondere darin, daß bei einer idealen Ausbildung der Bahnsteigkante für die Straßenbahn 22 mit einem sicherheitstechnisch minimalen Abstand "a" zwischen dem unteren Fahrzeugkörper 41 der Straßenbahn 22, ein vertikaler Abstand "b" zwischen der Bahnsteigebene 29 und der Einstiegsebene 42 der Straßenbahn 22 ermöglicht wird, der im wesentlichen gegen Null geht.

Für den Busbetrieb ist es mit der durch den erfindungsgemäßen Formstein spezifisch gestalteten Haltestellenkante möglich, den Abstand "e", zwischen der Einstiegsebene 47 des Busses 21 und der Bahnsteigebene 29, maximal zu minimieren. Im wesentlichen wird der Abstand "e" nur von dem Erfordernis eines Freiraumes zum Übergreifen des unteren Fahrzeugkörpers 44 bestimmt, wobei dieser Abstand "e" durch Absenkung des Fahrzeugkörpers der Busse 21 im Stillstand zum Fahrgastwechsel weiter minimiert werden kann.

Der seitliche Abstand des unteren Fahrzeugkörpers 44 der Busse 21 von der vertikalen Flanke 43 der Aussparung 40 am Formstein 33 wird erfindungsgemäß im wesentlichen auf den Wert Null eingestellt.

Die Erfindung ist selbstverständlich nicht auf das beschriebene Ausführungsbeispiel beschränkt. So ist es ohne weiteres möglich, die Auffahrfläche 48 wegzulassen oder in diesem Bereich eine gesonderte Spurrinne auszubilden, die die Einhaltung der Spurlinie 46 der Vorderräder 45 zusätzlich oder allein sichert.

Die erfindungsgemäße Begrenzung kann auch aus mehreren, im Einbauzustand miteinander verankerten, Einzelteilen zusammengesetzt werden. Z. B. wäre es möglich, den oberen Abschnitt des Formsteines, der sich seitlich zur vertikalen Flanke 43 befindet, als gesondertes Teil auf einen entsprechenden unteren Abschnitt des Formsteines aufzusetzen und mit Metallankern zu sichern.

### Liste der verwendeten Bezugszeichen

| | | | |
|---|---|---|---|
| 1 | Bus | 2 | Fahrbahn |
| 3 | Formstein | 4 | Auffahrfläche |
| 5 | Rad | 6 | Oberseite |
| 7 | Haltestelle | 8 | Anfahrfläche |
| 9 | Aussparung | 10 | vertikale Flanke |
| 11 | horizontale Flanke | 12 | vertikale Außenfläche |
| 13 | horizontale Außenfläche | 14 | Einstiegsebene |
| 15 | | 16 | |
| 17 | | 18 | |
| 19 | | 20 | |
| 21 | Bus | 22 | Straßenbahn |
| 23 | Fahrbahn | 24 | Oberkante |
| 25 | Schiene | 26 | Fahrbahndecke |
| 27 | Bahnsteig | 28 | Bahnsteig |
| 29 | Bahnsteigebene | 30 | Geländer |
| 31 | Straße | 32 | Fahrgastunterstand |
| 33 | Formstein | 34 | Oberseite |
| 35 | Rückfläche | 36 | Rückfläche |
| 37 | Betonlager | 38 | Anfahrfläche |
| 39 | Montagespalt | 40 | Aussparung |
| 41 | unterer Fahrzeugkörper | 42 | Einstiegsebene |
| 43 | vertikale Flanke | 44 | unterer Fahrzeugkörper |
| 45 | Vorderrad | 46 | Spurlinie |
| 47 | Einstiegsebene | 48 | Auffahrfläche |
| 49 | Betonlager | 50 | horizontale Flanke |

## Patentansprüche

1. Begrenzung einer Fahrbahn für Busse (1) und/oder für Busse (21) und Schienenfahrzeuge (22) an kombinierten Haltestellen, wobei die Begrenzung zur Fahrbahn (23) hin für die Spurführung der Busse (1, 21) eine Anfahrfläche ((8, 38) aufweist und die horizontale Oberseite (6, 34) der Begrenzung als Einstiegsebene (14, 42) für Fahrgäste dient, wobei zwischen der Oberseite (6, 34) der Begrenzung und der Anfahrfläche (8, 38) eine Aussparung (9, 40) mit einer im wesentlichen horizontalen Flanke angeordnet ist, **dadurch gekennzeichnet, dass** die Aussparung (9, 40) mit einer vertikalen Flanke (10, 43) versehen und derart dimensioniert ist, dass nach dem Halt eines besonders ausgewählten Fahrzeuges (1, 21, 22) und/oder nach dem Anfahren an die Anfahrfläche (8, 38) der horizontale und vertikale Abstand zwischen der Aussparung (9, 40) und dem jeweiligen unteren Fahrzeugkörper (41, 44) des Fahrzeuges (1, 21, 22) den sicherheitstechnisch minimal erforderlichen Anforderungen entspricht und dass die Oberseite (6, 34) der Begrenzung nahezu in der Höhe der Einstiegsebene (14, 42) zumindest der Schienenfahrzeuge (22) liegt.

2. Begrenzung nach Anspruch 1, **dadurch gekennzeichnet, dass** die Begrenzung im wesentlichen aus einem kompakten Formstein (3, 33) gebildet wird.

3. Begrenzung nach Anspruch 1, **dadurch gekennzeichnet, dass** an der Begrenzung bzw. am Formstein (3, 33) eine, in der Einbaulage im wesentlichen horizontale, Auffahrfläche (4, 48) vorhanden ist, die am unteren Ende der Anfahrfläche (8,38) beginnt und die geeignet ist, dass mindestens ein Rad (5, 45) eines Busses (1, 21) darauf laufen kann und die mindestens so breit ist, dass das Rad (5, 45) erst an die Anfahrfläche (8, 38) anfahren kann, wenn die Last des Rades (5, 45) auf die Auffahrfläche (4, 48) wirkt.

## Claims

1. Carriageway boundary for buses (1) and/or for buses (21) and rail-bound vehicles (22) at combined stops, the boundary having an approach surface (8, 38) towards the carriageway (23) for the lateral guidance of the buses (1, 21) and the horizontal top side (6, 34) of the boundary serving as an entry plane (14, 42) for passengers, a cutout (9, 40) having an essentially horizontal flank being arranged between the top side (6, 34) of the boundary and the approach surface (8, 38), **characterized in that** the cutout (9, 40) is provided with a vertical flank (10, 43) and is dimensioned in such a manner that, after a specially selected vehicle (1, 21, 22) has come to a stop and/or after it has driven onto the approach surface (8, 38), the horizontal and vertical distance between the cutout (9, 40) and the particular lower vehicle body (41, 44) of the vehicle (1, 21, 22) corresponds to the minimum requirements necessary in terms of safety, and **in that** the top side (6, 34) of the boundary is situated virtually level with the entry plane (14, 42) at least of the rail-bound vehicles (22).

2. Boundary according to Claim 1, **characterized in that** the boundary is formed essentially from a compact shaped brick (3, 33).

3. Boundary according to Claim 1, **characterized in that** the boundary or the shaped brick (3, 33) has a drive-on surface (4, 48) which is essentially horizontal in the installed position, begins at the lower end of the approach surface (8, 38) and is suitable for at least one wheel (5, 45) of a bus (1, 21) to be able to run onto it and is at least of sufficient width that the wheel (5, 45) can only drive onto the approach surface (8, 38) if the load of the wheel (5, 45) is acting on the drive-on surface (4, 48).

## Revendications

1. Bordure de route pour autobus (1) et/ou pour autobus (21) et tramways (22) au niveau d'arrêts combinés, la bordure présentant en direction de la route (23) une surface de butée (8, 38) pour le guidage de la piste des autobus (1, 21) et le côté supérieur horizontal (6, 34) de la bordure servant de plan de montée (14, 42) pour les passagers, un évidement (9, 40) avec un flanc essentiellement horizontal étant prévu entre le côté supérieur (6, 34) de la bordure et la surface de butée (8, 38), **caractérisée en ce que** l'évidement (9, 40) est pourvu d'un flanc vertical (10, 43) et est dimensionné de telle sorte qu'après l'arrêt d'un véhicule choisi spécialement (1, 21, 22) et/ou après la butée contre la surface de butée (8, 38), la distance horizontale et verticale entre l'évidement (9, 40) et le corps inférieur respectif (41, 44) du véhicule (1, 21, 22) correspon+de aux exigences requises au minimum du point de vue technique de la sécurité, et **en ce que** le côté supérieur (6, 34) de la bordure se situe pratiquement à la hauteur du plan de montée (14, 42) au moins des tramways (22).

2. Bordure selon la revendication 1, **caractérisée en ce que** la bordure est formée essentiellement d'une brique moulée compacte (3, 33).

3. Bordure selon la revendication 1, **caractérisée en ce que** sur la bordure ou sur la brique moulée (3, 33) est prévue une surface de roulement (4, 48) essentiellement horizontale dans la position installée, qui commence à l'extrémité de la surface de butée (8, 38) et qui est appropriée pour permettre à au moins une roue (5, 45) d'un autobus (1, 21) de rouler dessus et qui soit au moins suffisamment large pour que la roue (5, 45) puisse seulement buter sur la surface de butée (8, 38) lorsque la charge de la roue (5, 45) agit sur la surface de roulement (4, 48).
